# EUROPÄISCHE PATENTSCHRIFT

(11) **EP 4 573 998 B1**
(45) Veröffentlichungstag und Bekanntmachung des Hinweises auf die Patenterteilung: **15.04.2026**
(21) Anmeldenummer: 24221286.8
(22) Anmeldetag: 18.12.2024
(51) Int. Cl.: A47L 9/04, A46B 1/00

(54) **REINIGUNGSVORSATZ, SAUGVORRICHTUNG**
CLEANING ATTACHMENT, SUCTION DEVICE
EMBOUT DE NETTOYAGE, DISPOSITIF D'ASPIRATION

(30) Priorität: 22.12.2023 DE 102023136673
(43) Veröffentlichungstag der Anmeldung: 25.06.2025
(73) Patentinhaber: Neidlein, Harald, 70197 Stuttgart (DE); Charpentier, Pierre, 70469 Stuttgart (DE)
(72) Erfinder: Neidlein, Harald, 70197 Stuttgart (DE); Charpentier, Pierre, 70469 Stuttgart (DE)
(74) Vertreter: DREISS Patentanwälte PartG mbB

(56) Entgegenhaltungen:
- DE-A1- 19 848 787
- DE-C- 944 149
- US-A1- 2008 313 847
- US-B2- 8 769 766

## Beschreibung

Die Erfindung betrifft einen Reinigungsvorsatz für eine Saugvorrichtung. Die Erfindung betrifft ferner eine Saugvorrichtung mit einem Reinigungsvorsatz.

Aus der DE 10 2019 133 219 A1 ist ein Aufsatz und ein Verfahren zur Reinigung einer Steckdose mit einem Reinigungselement und einem Antriebselement zum Antreiben des Reinigungselements bekannt, wobei das Antriebselement durch einen vom Staubsauger angetriebenen Luftstrom antreibbar ist. Aus der DE 84 05 468 U1 ist ein Reinigungsvorsatz mit einer gewinkelten Saugrichtung bekannt. Aus der US 4,686,729 A ist eine Waschbürste mit einer Wasserförderrichtung bekannt, welche entgegen einer Saugrichtung verläuft. Aus der DE 10 2015 107 877 A1 ist ein Teppichbürstengerät mit einem Nebenstrom zum Antreiben einer Turbine bekannt. Weitere Aufsätze bzw. Reinigungsgeräte sind aus US 2008/313847 A1, DE 944 149 C, DE 198 48 787 A1 und US 8 769 766 B2 bekannt.

Der Erfindung liegt die Aufgabe zugrunde, einen Reinigungsvorsatz für eine Saugvorrichtung mit einer verbesserten Reinigungswirkung, insbesondere für filigrane und empfindlich Teile, bereitzustellen.

Die der Erfindung zugrundeliegende Aufgabe wird gelöst durch einen Reinigungsvorsatz mit den Merkmalen des Anspruchs 1. Die Erfindung ist gerichtet auf einen Reinigungsvorsatz für eine Saugvorrichtung, mit einem Anschlussabschnitt zur Anordnung an einer Saugleitung und/oder in eine Saugleitung der Saugvorrichtung und mit einem am Anschlussabschnitt drehbar angeordneten Rotationsabschnitt zur Aufnahme eines Reinigungselements, wobei der Anschlussabschnitt ein Anschlussgehäuse und eine im Anschlussgehäuse um eine Saugrichtung drehbar gelagerte Antriebseinrichtung zum Antreiben des Rotationsabschnitts aufweist, wobei die Antriebseinrichtung und der Rotationsabschnitt mittels einer Getriebeeinrichtung zur Drehzahluntersetzung der Antriebseinrichtung verbunden sind.

Demnach kann zusätzlich zur Saugleistung der Saugvorrichtung eine Reinigung durch ein rotierbares Reinigungselement bereitgestellt werden. Durch die Rotation um die Saugrichtung kann sich das Reinigungselement entlang der Saugrichtung erstrecken und so können schwer zu erreichende Bereiche von filigranen und/oder empfindlichen Teilen mit dem Reinigungsvorsatz erreicht werden. Aufgrund der Drehzahluntersetzung durch die Getriebeeinrichtung kann der Rotationsabschnitt mit einer geeigneten Drehzahl betrieben werden, sodass auch sensible Teile gereinigt werden können.

Beispielsweise würde ein in einer Saugleitung eines Staubsaugers angeordneter Impeller ohne Last bei einer mittleren Staubsaugereinstellung ca. 40.000 Umdrehungen pro Minute aufweisen. Die Abtriebsdrehzahl ist über die Blattzahl und den Steigungswinkel der Blätter in Grenzen einstellbar. Bei einer derartig hohen Geschwindigkeit kommt es zu einem hochfrequenten, lauten Pfeifton. Daher ist eine Untersetzung mittels eines Getriebes besonders vorteilhaft. Zum einen stellt die Getriebeeinrichtung durch seine drehenden Massen und seine interne Reibung eine Last für den Impeller dar, zum anderen ist es vorteilhaft, um nutzbare Drehzahlen und Drehmomente am Reinigungselement zu erzeugen. Eine angenehme Abtriebsdrehzahl des Reinigungselements liegt vorzugsweise im Bereich zwischen 400 und 600 U/min. Bei höheren Drehzahlen spreizen sich die Pinselhaare, was sich negativ auf die Reinigungswirkung auswirkt.

Im Sinne dieser Erfindung kann unter einem Saugvorsatz auch ein Saugaufsatz und/oder eine Saugerweiterung verstanden werden. Die Saugvorrichtung ist vorzugsweise als Haushalts-Staubsauger ausgebildet. Im Sinne der Erfindung ist unter der Saugrichtung die Hauptströmungsrichtung des Saugstroms zu verstehen. Beim einem Staubsauger erstreckt sich die Saugrichtung vom Saugvorsatz durch die Saugleitung in den Staubsaugerauffangbehälter, insbesondere Staubsaugerbeutel.

Es ist vorteilhaft, wenn die Getriebeeinrichtung als zweistufige Getriebeeinrichtung ausgebildet ist. In der ersten Getriebestufe erfolgt vorzugsweise eine Untersetzung im Bereich zwischen 20:1 und 10:1, insbesondere von 15:1, und/oder in der zweiten Getriebestufe in einem Bereich zwischen 5:1 und 1,5:1, insbesondere von 2,44:1. Die Getriebeeinrichtung untersetzt vorzugsweise mit einem Verhältnis im Bereich zwischen 50:1 und 20:1, insbesondere von 36,6:1. Es ist ferner vorteilhaft, wenn das Anschlussgehäuse teilweise rohrförmig bzw. hohlzylinderförmig ausgebildet ist. In dem Fall weist das Anschlussgehäuse vorzugsweise einen Innenraum auf. Die Getriebeeinrichtung ist vorzugsweise zumindest teilweise im Innenraum des Anschlussgehäuses angeordnet.

Es ist ferner vorteilhaft, wenn das Anschlussgehäuse zweiteilig ausgebildet ist, insbesondere zwei Halbschalen aufweist. Die Halbschalen sind zur Montage miteinander verschraubbar. Der Rotationsabschnitt ist vorzugsweise einteilig ausgebildet.

Ein vorteilhafter Aspekt der Beschreibung sieht vor, dass die Antriebseinrichtung als ein um die Saugrichtung rotierbarer Impeller oder ein um die Saugrichtung rotierbarer Propeller ausgebildet ist. Demnach kann der Rotationsabschnitt mit der Saugleistung, insbesondere dem Saugstrom, der Saugvorrichtung betrieben werden. Die Antriebseinrichtung ist vorzugsweise mittels wenigstens eines Lagerelements, insbesondere wenigstens eines Kugellagers, im Anschlussgehäuse gelagert. Es ist alternativ oder zusätzlich denkbar, dass eine weitere Antriebseinheit, insbesondere ein Motor, vorzugsweise der Saugvorrichtung, zum Antreiben des Rotationsabschnitts vorgesehen ist.

Ein vorteilhafter Aspekt der Beschreibung sieht vor, dass die Antriebseinrichtung drehfest mit einer im Anschlussgehäuse drehbar gelagerten Antriebswelle verbunden ist. Die Antriebswelle ist vorzugsweise mittels wenigstens eines Lagerelements, insbesondere wenigstens eines Kugellagers, und/oder mittelbar über die Lagerung der Antriebseinrichtung im Anschlussgehäuse gelagert. Die Antriebswelle erstreckt sich vorzugsweise parallel zur Saugrichtung.

Ein vorteilhafter Aspekt der Beschreibung sieht vor, dass an der Antriebswelle ein erstes Getriebeelement, insbesondere ein Schneckenelement, drehfest angeordnet ist. Das erste Getriebeelement ist vorzugsweise einteilig oder mehrteilig zur Antriebswelle ausgebildet.

Ein vorteilhafter Aspekt der Beschreibung sieht vor, dass das erste Getriebeelement mit einem an einer Zwischenwelle drehfest angeordneten zweiten Getriebeelement, insbesondere ein Zahnrad oder Schneckenrad, zur Leistungsübertragung zusammenwirkt. Die Zwischenwelle und/oder das zweite Getriebeelement sind vorzugsweise mittels wenigstens eines Kugellager im Anschlussgehäuse gelagert. Die Zwischenwelle erstreckt sich vorzugsweise senkrecht zur Saugrichtung.

Ein vorteilhafter Aspekt der Beschreibung sieht vor, dass an der Zwischenwelle ein drittes Getriebeelement, insbesondere ein Kegelrad, drehfest angeordnet ist. Das dritte Getriebeelement ist vorzugsweise einteilig oder mehrteilig zur Zwischenwelle ausgebildet. Das dritte Getriebeelement ist vorzugsweise mittels wenigstens eines Lagerelements, insbesondere wenigstens eines Kugellagers, und/oder mittelbar über die Lagerung der Zwischenwelle im Anschlussgehäuse gelagert.

Ein vorteilhafter Aspekt der Beschreibung sieht vor, dass am Rotationsabschnitt ein viertes Getriebeelement, insbesondere eine Kegelradverzahnung, drehfest angeordnet ist, welches mit dem dritten Getriebeelement zur Leistungsübertragung zusammenwirkt. Der Rotationsabschnitt ist vorzugsweise im Anschlussabschnitt drehbar gelagert. Der Rotationsabschnitt ist vorzugsweise rohrförmig bzw. hohlzylinderförmig ausgebildet. Der Rotationsanschnitt weist vorzugsweise ferner eine, insbesondere dem Anschlussabschnitt abgewandte, hohle Abtriebswelle auf, welche drehfest mit einem Reinigungselement verbindbar ist. Das vierte Getriebeelement ist vorzugsweise einteilig oder mehrteilig zur Abtriebswelle ausgebildet.

Das erste Getriebeelement und das zweite Getriebeelement bilden vorzugsweise eine erste Getriebestufe der Getriebeeinrichtung, wobei das Übersetzungsverhältnis größer 1 ausgebildet ist. Das dritte Getriebeelement und das vierte Getriebeelement bilden vorzugsweise eine zweite Getriebestufe, wobei das Übersetzungsverhältnis größer als 1 ausgebildet ist.

Ein vorteilhafter Aspekt der Beschreibung sieht vor, dass im Anschlussgehäuse eine Bremseinrichtung, insbesondere eine Wirbelstrombremse, zum Bremsen der Antriebseinrichtung und/oder des Rotationsabschnitts vorgesehen ist. Damit kann die Drehzahl der Antriebseinrichtung und/oder des Rotationsabschnitts weiter reduziert werden.

Ein vorteilhafter Aspekt der Beschreibung sieht vor, dass die Bremseinrichtung eine mit der Antriebseinrichtung drehfest verbundene Bremsscheibe, insbesondere Metallscheibe, vorzugsweise aus einem elektrisch leitfähigen und/oder nicht magnetischen Metall, wie Kupfer oder Aluminium, ausweist. Ferner weist die Bremseinrichtung vorzugsweise ein mit der Bremsscheibe zusammenwirkendes Magnetelement, insbesondere wenigstens ein, vorzugsweise zwei, Neodym-Magnete, auf. Die Bremsscheibe ist vorzugsweise drehfest an der Antriebswelle angeordnet. Die Bremsscheibe ist vorzugsweise um die Saugrichtung rotierbar. Das Magnetelement ist vorzugsweise positionsfest am Anschlussgehäuse angeordnet. Eine Wirbelstrombremse verwendet das Prinzip der elektromagnetischen Induktion, um eine Bremswirkung mittels des Magnetelements an der Bremsscheibe zu erzeugen. Wenn die rotierbare Bremsscheibe, sich im Bereich des Magnetelements bewegt, werden durch das Magnetfeld Wirbelströme in der Bremsscheibe erzeugt. Diese Wirbelströme erzeugen ihrerseits ein Magnetfeld, das dem ursprünglichen Magnetfeld entgegenwirkt, wodurch eine Bremskraft entsteht, die die Rotation der Bremsscheibe verlangsamt. Mittels der Bremseinrichtung ist die Drehzahl des Reinigungselements um weitere 10% bis 30% reduzierbar.

Ein vorteilhafter Aspekt der Beschreibung sieht vor, dass im Anschlussgehäuse eine Arretiereinrichtung vorgesehen ist, welche zwischen einer Blockierlage zum Blockieren der Rotation des Rotationsabschnitts und einer Freigabelage zum Freigeben der Rotation des Rotationsabschnitts verlagerbar ist. Damit kann die Rotation der Antriebseinrichtung und/oder des Rotationsabschnitts blockiert werden, wenn besonders empfindliche Teile gereinigt werden müssen, welche keiner Rotation eines Reinigungselements ausgesetzt werden dürfen.

Ein vorteilhafter Aspekt der Beschreibung sieht vor, dass die Arretiereinrichtung einen von außerhalb des Anschlussgehäuse zugänglichen Arretierhebel und eine mit dem Arretierhebel drehfest verbundene Exzenterscheibe aufweist, wobei die Exzenterscheibe in der Blockierlage der Arretiereinrichtung direkt oder mittels eines Arretierelements gegen den Rotationsabschnitt, insbesondere gegen das vierte Getriebeelement, wirkt. Der Arretierelement ist vorzugsweise als Teil des Anschlussgehäuses ausgebildet, insbesondere als eine mit dem Anschlussgehäuse einteilig ausgebildete flexible Zunge. In der Blockierlage liegt das Arretierelement vorzugsweise am Rotationsabschnitt an. In der Freigabelage ist das Arretierelement vorzugsweise parallel zur Saugrichtung beabstandet zum Rotationsabschnitt ausgebildet.

Ein vorteilhafter Aspekt der Beschreibung sieht vor, dass die Getriebeeinrichtung, insbesondere das erste Getriebeelement und/oder das zweite Getriebeelement, in einem Getriebeabschnitt des Anschlussgehäuses angeordnet ist. Der Getriebeabschnitt kann ferner als ein Schmierreservoir zur Aufnahme eines Schmierstoffs, insbesondere eines Schmierfetts, zum Schmieren der Getriebeeinrichtung ausgebildet sein. Die Getriebeeinrichtung und der Getriebeabschnitt sind derart ausgebildet, dass eine Tauchschmierung für die Getriebeeinrichtung, insbesondere das erste Getriebeelement und/oder das zweite Getriebeelement, vorgesehen ist.

Ein vorteilhafter Aspekt der Beschreibung sieht vor, dass der Rotationabschnitt mittels eines fünften Kugellagers im Anschlussabschnitt drehbar gelagert ist. Zur Anordnung des fünften Kugellagers am Rotationsabschnitt ist vorzugsweise am Außenumfang der Abtriebswelle ein Presssitz vorgesehen, welcher mit einem Übermaß zum Lagerring des fünften Kugellagers ausgebildet ist. Ferner ist vorzugsweise am Außenumfang der Abtriebswelle ein entlang des Umfangs verlaufender Erhebungsabschnitt vorgesehen, über welchen das fünfte Kugellager zur Montage aufgeschoben wird. Dabei verformt sich die Abtriebswelle elastisch radial nach innen und/oder das fünfte Kugellager, insbesondere der Lagerring, vorzugsweise elastisch radial nach außen und verclipst mit dem entlang der Saugrichtung hinter dem Erhebungsabschnitt angeordneten Presssitz. Der Presssitz bildet vorzugsweise eine Hinterschneidung hinter dem Erhebungsabschnitt, in welche das fünfte Kugellager eingreift. Vorzugsweise ist das fünfte Kugellager in einer Lageraufnahme des Anschlussabschnitts angeordnet.

Ein vorteilhafter Aspekt der Beschreibung sieht vor, dass im Anschlussgehäuse ein Gitterelement, insbesondere ein Rippengitter, zum Auffangen von angesaugten, insbesondere kleinen, Teilen vorgesehen ist. Das Gitterelement ist vorzugsweise einteilig mit dem Anschlussgehäuse oder mehrteilig zum Anschlussgehäuse ausgebildet. Das Gitterelement ist vorzugsweise entlang der Saugrichtung hinter dem Rotationsabschnitt und/oder vor der Antriebseinrichtung und/oder im Bereich des zweiten Getriebeelements und/oder des dritten Getriebeelements angeordnet.

Ein vorteilhafter Aspekt der Beschreibung sieht vor, dass der Reinigungsvorsatz ein Reinigungselement aufweist. Das Reinigungselement weist vorzugsweise ein Bürstenelement zum Kontaktieren der zu reinigenden Teile und/oder ein Trichterelement zur Querschnittsvergrößerung einer Ansaugleitung auf. Das Trichterelement ist vorzugsweise flexibel, insbesondere aus einem Silikon, EPDM, TPE-weich, PVC-weich hergestellt. Demnach werden zu reinigende Teile durch die weiche Ausbildung des Trichterelements im Gegensatz zu Hartplastikbauteilen geschützt. Das Trichterelement ist vorzugsweise derart ausgebildet, dass dieses zwischen einer distalen Ausstülplage und einer proximalen Einstülplage verlagerbar ist. Demnach kann zum einen die Ansaugung, insbesondere zu entfernt liegenden Teilen, optimiert werden und zum anderen, wenn das Reinigungselement in ein Teil tief eingreifen muss, das Trichterelement als Hindernis aus dem Eingriffsbereich heraus verlagerbar ist.

Die der Erfindung zugrundeliegende Aufgabe wird ebenfalls gelöst durch eine Saugvorrichtung, insbesondere einen Staubsauger, vorzugsweise einen haushaltsüblichen Staubsauger, mit den Merkmalen des Anspruchs 16. Die Erfindung ist gerichtet auf eine Saugvorrichtung umfassend: eine Saugleitung, einen Saugantrieb zum Erzeugen eines durch die Saugleitung entlang einer Saugrichtung strömenden Saugstroms, einen Reinigungsvorsatz nach einem der vorherigen Ansprüche, wobei der Reinigungsvorsatz vor und/oder in der Saugleitung anordenbar oder angeordnet ist, und wobei der Reinigungsvorsatz mittels eines durch die Saugleitung strömenden Saugstroms antreibbar ist.

Es ist vorteilhaft, wenn der Reinigungsvorsatz einen maximalen Durchmesser von weniger als 10 cm, insbesondere weniger als 8 cm und vorzugsweise weniger als 5 cm aufweist. Der Durchmesser des Reinigungsvorsatzes verläuft vorzugsweise senkrecht zur Saugrichtung.

Weitere Vorteile, Merkmale und Einzelheiten ergeben sich aus der nachfolgenden Beschreibung, in der unter Bezugnahme auf die Zeichnung verschiedene Ausführungsbeispiele der Erfindung dargestellt sind.

Es zeigen:
- Fig. 1: eine perspektivische Seitenansicht eines erfindungsgemäßen Reinigungsvorsatzes;
- Fig. 2: einen Teilschnitt des Reinigungsvorsatzes gemäß Fig. 1;
- Fig. 3: eine Teilansicht des Reinigungsvorsatzes gemäß Fig. 1;
- Fig. 4: eine Schnittansicht des Reinigungsvorsatzes gemäß Fig. 1;
- Fig. 5: einen weiteren Teilschnitt des Reinigungsvorsatzes gemäß Fig. 1;
- Fig. 6: eine Explosionsansicht des Reinigungsvorsatzes gemäß Fig. 1 mit einem Reinigungselement;
- Fig. 7: eine perspektivische Vorderansicht des Reinigungsvorsatzes gemäß Fig. 1 mit einem Reinigungselement in der Ausstülplage;
- Fig. 8: eine perspektivische Ansicht eines Reinigungselements in der Einstülplage; und
- Fig. 9: ein schematischer Ablauf zur Anordnung einer Lagerung des Rotationsabschnitts am Anschlussabschnitt.

Der Reinigungsvorsatz 10 weist gemäß Fig. 1 einen Anschlussabschnitt 12 zur Anordnung an und/oder in und/oder auf eine entlang einer Saugrichtung 14 erstreckende Saugleitung 16 einer Saugvorrichtung 100 und einen am Anschlussabschnitt 12 drehbar angeordneten Rotationsabschnitt 18 zur Aufnahme eines Reinigungselements 20 gemäß Fig. 6 bis 8 auf. Der Anschlussabschnitt 12 weist ein Anschlussgehäuse 22 und der Rotationsabschnitt 18 ein Rotationsgehäuse 24 auf, wobei das Anschlussgehäuse 22 und das Rotationsgehäuse 24 zumindest abschnittweise rohrförmig bzw. hohlzylinderförmig ausgebildet sind und/oder eine zylinderförmige Innenseite aufweist. Das Anschlussgehäuse 22 ist vorzugsweise gebogen und/oder angewinkelt ausgebildet. Das Anschlussgehäuse 22 weist gemäß Fig. 1, 2 und 5 zwei Halbschalen 26 auf, welche im Betrieb an Befestigungsabschnitten miteinander verschraubt sind. Der Rotationsabschnitt 18, insbesondere das Rotationsgehäuse 24, ist gemäß Fig. 4 und 5 mittels eines Kugellagers im Anschlussabschnitt 12, insbesondere Anschlussgehäuse 22, drehbar gelagert. Wenn der Reinigungsvorsatz 10 an der Saugleitung 16 angeordnet ist, dient der Reinigungsvorsatz 10 als Verlängerung der Saugleitung 16 entgegen der Saugrichtung 14.

Das Anschlussgehäuse 22 weist gemäß Fig. 6 an seinem proximalen Ende ein Anschlusselement 28 zum Anschluss der Saugleitung 16 der Saugvorrichtung auf. Das Rotationsgehäuse 24 weist an seinem distalen Ende ein Aufnahmeelement 30 zur Aufnahme des Reinigungselements auf.

Im Anschlussgehäuse 22 ist gemäß Fig. 2 bis 5 eine um die Saugrichtung 14 drehbar gelagerte Antriebseinrichtung 32 zum Antreiben des Rotationsabschnitts 18 angeordnet. Die Antriebseinrichtung 32 ist mittels dem in der Saugleitung 16 entlang der Saugrichtung 14 strömende Saugstrom antreibbar. Die Antriebseinrichtung 32 ist als um die Saugrichtung 14 rotierbarer Impeller ausgebildet. Die Antriebseinrichtung 32 ist gemäß Fig. 3 mittels einer zweistufigen Getriebeeinrichtung 34 mit dem Rotationsabschnitt 18 verbunden. Die Getriebeeinrichtung 34 ist derart ausgebildet, dass eine Drehzahl der Antriebseinrichtung 32 zur Drehzahl des Rotationsabschnitts 18 hin untersetzt wird.

Die Antriebseinrichtung 32 ist gemäß Fig. 4 und 5 drehfest an einer Antriebswelle 36 angeordnet. Die Antriebswelle 36 erstreckt sich parallel zur Saugrichtung 14. An der Antriebswelle 36 ist an dessen distalen Ende ein erstes Getriebeelement 38, insbesondere in Form eines Schneckenelements, angeordnet. Die Antriebswelle 36 ist mittels eines ersten Lagerelements 40, insbesondere eines Kugellagers, und eines zweiten Lagerelements 42, insbesondere eines Kugellagers, im Anschlussgehäuse 22 drehbar gelagert. Das erste Lagerelement 40 ist entlang der Saugrichtung 14 am proximalen Ende der Antriebswelle 36 angeordnet. Das zweite Lagerelement 42 ist entlang der Saugrichtung 14 zwischen der Antriebseinrichtung 32 und dem ersten Getriebeelement 38 angeordnet.

Das erste Getriebeelement 38 wirkt zur Leistungsübertragung mit einem zweiten Getriebeelement 44, insbesondere in Form eines Schneckenrads, zusammen. Das erste Getriebeelement 38 und das zweite Getriebeelement 44 bilden eine erste Getriebestufe 46 der Getriebeeinrichtung 34. Das zweite Getriebeelement 44 ist gemäß Fig. 3 und 4 drehfest an einer Zwischenwelle 48 angeordnet. Die Zwischenwelle 48 erstreckt sich senkrecht zur Saugrichtung 14. Das zweite Getriebeelement 44 ist vorzugsweise im Bereich des Mittelpunkts der Zwischenwelle 48 angeordnet.

Das Anschlussgehäuse 22 weist gemäß Fig. 4 einen Getriebeabschnitt 50 zur Aufnahme des ersten Getriebeelements 38 und des zweiten Getriebeelements 44 auf. Der Getriebeabschnitt 50 weist vorzugsweise ein Schmierreservoir 52 zur Aufnahme eines Schmierstoffs, insbesondere eines Schmierfetts, auf. Der Schmierstoff dient vorzugsweise zur Tauchschmierung der ersten Getriebestufe 46.

Die Zwischenwelle 48 ist gemäß Fig. 2 und 3 an seinem radial äußeren, freien Ende mittels eines dritten Lagerelements 54, insbesondere eines Kugellagers, und eines vierten Lagerelements 56, insbesondere eines Kugellagers, im Anschlussgehäuse 22 drehbar gelagert. An der Zwischenwelle 48 ist gemäß Fig. 2, 3 und 5 radial außen im Bereich des dritten Lagerelements 54 ein drittes Getriebeelement 58, insbesondere ein Kegelrad, drehfest angeordnet. Das dritte Getriebeelement 58 ist vorzugsweise zwischen dem zweiten Getriebeelement 44 und dem dritten Lagerelement 54 angeordnet.

Das dritte Getriebeelement 58 wirkt gemäß Fig. 2, 3 und 5 zur Lastübertragung mit einem vierten Getriebeelement 60, insbesondere eine Kegelradverzahnung, zusammen. Das dritte Getriebeelement 58 und das vierte Getriebeelement 60 bilden eine zweite Getriebestufe 62 der Getriebeeinrichtung 34. Das vierte Getriebeelement 60 ist einteilig mit dem Rotationsabschnitt 18 ausgebildet. Das vierte Getriebeelement 60 ist am proximalen Ende des Rotationsabschnitt 18 angeordnet. An das vierte Getriebeelement 60 schließt sich eine Abtriebswelle 64 an. Die Abtriebswelle 64 weist gemäß Fig. 6 und 7 an seinem distalen Ende das Aufnahmeelement 30 zur Aufnahme des Reinigungselements 20 auf.

Der Rotationsabschnitt 18 ist gemäß Fig. 4 und 9 mittels eines fünften Kugellagers 88 im Anschlussabschnitt 12 drehbar gelagert. Zur Anordnung des fünften Kugellagers 88 am Rotationsabschnitt 18 ist am Außenumfang der Abtriebswelle 64 ein Presssitz 90 vorgesehen, welcher mit einem Übermaß zum Lagerring des fünften Kugellagers 88 ausgebildet ist. Ferner ist am Außenumfang der Abtriebswelle 64 ein entlang des Umfangs verlaufender Erhebungsabschnitt 92 vorgesehen, über welchen das fünfte Kugellager 88 zur Montage aufgeschoben wird. Dabei verformt sich die Abtriebswelle 64 elastisch radial nach innen und/oder das fünfte Kugellager 88 elastisch radial nach außen und verclipst mit dem entlang der Saugrichtung 14 hinter dem Erhebungsabschnitt 92 angeordneten Presssitz 90. Der Presssitz 90 bildet eine Hinterschneidung hinter dem Erhebungsabschnitt 92, in welche das fünfte Kugellager 88 eingreift. Ferner sind gemäß Fig. 4 und 9 entlang des Umfangs der Abtriebswelle 64 Schlitze 94 vorgesehen, mit deren Hilfe die Abtriebswelle 64 geschwächt wird und die Presskraft einstellbar ist. Vorzugsweise ist das fünfte Kugellager 88 gemäß Fig. 4 in einer radial nach innen gerichtete Lageraufnahme 96 des Anschlussabschnitts 12 angeordnet.

Der Reinigungsvorsatz 10 weist gemäß Fig. 4 ferner eine im Anschlussgehäuse 22 angeordnete Bremseinrichtung 66, insbesondere eine Wirbelstrombremse, zur Reduzierung der Drehzahl der Antriebseinrichtung 32 und/oder des Rotationsabschnitts 18 auf. Die Bremseinrichtung 66 weist eine mit der Antriebseinrichtung 32 drehfest verbundene Bremsscheibe 68 und ein mit der Bremsscheibe 68 zusammenwirkendes Magnetelement 70 auf. Die Bremsscheibe 68 ist drehfest an der Antriebswelle 36 und um die Saugrichtung 14 drehbar angeordnet. Die Bremsscheibe 68 ist vorzugsweise entlang der Saugrichtung 14 zwischen der Antriebseinrichtung 32 und dem zweiten Lagerelement 42 angeordnet. Das Magnetelement 70 ist positionsfest am Anschlussgehäuse 22 angeordnet.

Der Reinigungsvorsatz 10 weist gemäß Fig. 2, 3 und 5 zudem eine im Anschlussgehäuse 22 angeordnete Arretiereinrichtung 72 zum Blockieren und Freigeben der Rotation des Rotationsabschnitts 18 auf. Die Arretiereinrichtung 72 weist einen Arretierhebel 74 und eine mit dem Arretierhebel 74 drehfest verbundene Exzenterscheibe 76 auf. Die Arretiereinrichtung 72 ist um eine Arretierachse 78 zwischen einer Blockierlage und einer Freigabelage drehbar im Anschlussgehäuse 22 angeordnet. Die Arretierachse 78 verläuft senkrecht zur Saugrichtung 14, insbesondere koaxial zur Zwischenwelle 48. In der Blockierlage kontaktiert die Exzenterscheibe 76 unmittelbar den Rotationsabschnitt 18, insbesondere das vierte Getriebeelemente 60, oder die Exzenterscheibe 76 drängt ein Arretierelement 80 der Arretiereinrichtung 72 gegen den Rotationsabschnitt 18, insbesondere das vierte Getriebeelement 60. Das Arretierelement 80 ist gemäß Fig. 5 vorzugsweise als flexible Zunge ausgebildet. Das Arretierelement 80 ist vorzugsweise einteilig mit dem Anschlussgehäuse 22 ausgebildet. In der Freigabelage ist die Exzenterscheibe 76 bzw. das Arretierelement 80, insbesondere parallel zur Saugrichtung 14, beabstandet zum Rotationsabschnitt 18 angeordnet.

Im Anschlussgehäuse 22 ist gemäß Fig. 5 ein Gitterelement 82, insbesondere ein Rippengitter, zum Auffangen von nicht gewünscht angesaugten, insbesondere kleinen, Teilen angeordnet. Das Gitterelement 82 ist vorzugsweise einteilig mit dem Anschlussgehäuse 22 oder mehrteilig zum Anschlussgehäuse 22 ausgebildet. Das Gitterelement 82 ist vorzugsweise entlang der Saugrichtung 14 hinter dem Rotationsabschnitt 18 und/oder vor der Antriebseinrichtung 32 und/oder im Bereich der ersten Getriebestufe 46 und/oder des zweiten Getriebeelements 44 und/oder des dritten Getriebeelements 58 angeordnet.

Zur Reinigung von kleinen Teilen mit einer komplexen Geometrie ist gemäß Fig. 6 und 7 am Rotationsabschnitt 18, insbesondere am Aufnahmeelement 30, ein Reinigungselement 20 mit einem Bürstenelement 84 und/oder mit einem Trichterelement 86 anordenbar oder angeordnet. Mittels des Rotationsabschnitts 18 ist das Bürstenelement 84 um die Saugrichtung 14 rotierbar, sodass effektiv auch komplexe Geometrien von kleinen Teilen reinigbar und der darauf haftende Schmutz und Staub durch den Saugstrom absaugbar sind. Das Bürstenelement 84 weist vorzugsweise eine Vielzahl von parallel zur Saugrichtung 14 erstreckenden Borsten auf. Die Borsten können vorzugsweise aus einem natürlichen und/oder synthetischen Material hergestellt sein.

Ferner ist am Rotationsabschnitt 18 gemäß Fig. 7 und 8 ein Trichterelement 86 zur Querschnittsvergrößerung einer Ansaugleitung anordenbar oder angeordnet. Die Querschnittsvergrößerung durch das Trichterelement 86 wirkt sich vorteilhaft auf die Absaugwirkung des durch das Bürstenelement 84 gelösten Schmutzes und Staubs aus. Das Trichterelement 86 ist vorzugsweise flexibel, insbesondere aus einem Silikon, EPDM, TPE-weich, PVC-weich hergestellt. Das Trichterelement 86 ist vorzugsweise derart ausgebildet, dass dieses zwischen einer distalen Ausstülplage gemäß Fig. 7 und einer proximalen Einstülplage gemäß Fig. 8 verlagerbar ist. Demnach kann zum einen die Ansaugung, insbesondere zu entfernt liegenden Teilen, optimiert werden und zum anderen, wenn das Reinigungselement 20 in ein Teil tief eingreifen muss, das Trichterelement 86 als Hindernis aus dem Eingriffsbereich heraus verlagerbar ist. Das Trichterelement 86 ist vorzugsweise von der Ausstülplage in die Einstülplage einrollbar, wobei das Trichterelement 86 nach radial außen verlagert wird.

Zum Betrieb des Reinigungsvorsatzes 10 wird das Reinigungselement 20 am Rotationabschnitt 18 angeordnet. Ferner wird der Reinigungsvorsatz 10 entlang der Saugrichtung 14 vor einer Saugleitung 16 einer Saugvorrichtung 100 angeordnet.

### Bezugszeichenliste

- 10: Reinigungsvorsatz
- 12: Anschlussabschnitt
- 14: Saugrichtung
- 16: Saugleitung
- 18: Rotationsabschnitt
- 20: Reinigungselements
- 22: Anschlussgehäuse
- 24: Rotationsgehäuse
- 26: Halbschalen
- 28: Anschlusselement
- 30: Aufnahmeelement
- 32: Antriebseinrichtung
- 34: Getriebeeinrichtung
- 36: Antriebswelle
- 38: erstes Getriebeelement
- 40: ersten Lagerelements
- 42: zweiten Lagerelements
- 44: zweiten Getriebeelement
- 46: erste Getriebestufe
- 48: Zwischenwelle
- 50: Getriebeabschnitt
- 52: Schmierreservoir
- 54: dritten Lagerelements
- 56: vierten Lagerelements
- 58: drittes Getriebeelement
- 60: vierten Getriebeelement
- 62: zweite Getriebestufe
- 64: Abtriebswelle
- 66: Bremseinrichtung
- 68: Bremsscheibe
- 70: Magnetelement
- 72: Arretiereinrichtung
- 74: Arretierhebel
- 76: Exzenterscheibe
- 78: Arretierachse
- 80: Arretierelement
- 82: Gitterelement
- 84: Bürstenelement
- 86: Trichterelement
- 88: fünftes Kugellager
- 90: Presssitz
- 92: Erhebungsabschnitt
- 94: Schlitze
- 96: Lageraufnahme
- 100: Saugvorrichtung

## Patentansprüche

1. Reinigungsvorsatz (10) für eine Saugvorrichtung (100),
mit einem Anschlussabschnitt (12) zur Anordnung an einer und/oder in eine Saugleitung (16) der Saugvorrichtung (100) und
mit einem am Anschlussabschnitt (12) drehbar angeordneten Rotationsabschnitt (18) zur Aufnahme eines Reinigungselements (20),
wobei der Anschlussabschnitt (12) ein Anschlussgehäuse (22) und eine im Anschlussgehäuse (22) um eine Saugrichtung (14) drehbar gelagerte Antriebseinrichtung (32) zum Antreiben des Rotationsabschnitts (18) aufweist, wobei die Antriebseinrichtung (32) und der Rotationsabschnitt (18) mittels einer Getriebeeinrichtung (34) zur Drehzahluntersetzung der Antriebseinrichtung (32) verbunden sind.

2. Reinigungsvorsatz (10) nach Anspruch 1, wobei die Antriebseinrichtung (32) als ein Impeller oder ein Propeller ausgebildet ist.

3. Reinigungsvorsatz (10) nach Anspruch 1 oder 2, wobei die Antriebseinrichtung (32) drehfest mit einer im Anschlussgehäuse (22) drehbar gelagerten Antriebswelle (36) verbunden ist.

4. Reinigungsvorsatz (10) nach Anspruch 3, wobei an der Antriebswelle (36) ein erstes Getriebeelement (38), insbesondere ein Schneckenelement, drehfest angeordnet ist.

5. Reinigungsvorsatz (10) nach Anspruch 4, wobei das erste Getriebeelement (38) mit einem an einer Zwischenwelle (48) drehfest angeordneten zweiten Getriebeelement (44), insbesondere ein Zahnrad oder Schneckenrad, zur Leistungsübertragung zusammenwirkt.

6. Reinigungsvorsatz (10) nach Anspruch 5, wobei an der Zwischenwelle (48) ein drittes Getriebeelement (58), insbesondere ein Kegelrad, drehfest angeordnet ist.

7. Reinigungsvorsatz (10) nach einem der Ansprüche 4 bis 6, wobei am Rotationsabschnitt (18) ein viertes Getriebeelement (60), insbesondere eine Kegelradverzahnung, drehfest angeordnet ist, welches mit dem dritten Getriebeelement (58) zur Leistungsübertragung zusammenwirkt.

8. Reinigungsvorsatz (10) nach einem der vorherigen Ansprüche, wobei im Anschlussgehäuse (22) eine Bremseinrichtung (66), insbesondere eine Wirbelstrombremse, zum Bremsen der Antriebseinrichtung (32) und/oder des Rotationsabschnitts (18) vorgesehen ist.

9. Reinigungsvorsatz (10) nach Anspruch 8, wobei die Bremseinrichtung (66) eine mit der Antriebseinrichtung (32) drehfest verbundene Bremsscheibe (68), insbesondere Metallscheibe, und wenigstens ein mit der Bremsscheibe (68) zusammenwirkendes Magnetelement (70), insbesondere ein Neodym-Magnet, aufweist.

10. Reinigungsvorsatz (10) nach einem der vorherigen Ansprüche, wobei im Anschlussgehäuse (22) eine Arretiereinrichtung (72) vorgesehen ist, welche zwischen einer Blockierlage zum Blockieren der Rotation des Rotationsabschnitts (18) und einer Freigabelage zum Freigeben der Rotation des Rotationsabschnitts (18) verlagerbar ist.

11. Reinigungsvorsatz (10) nach Anspruch 10, wobei die Arretiereinrichtung (72) einen von außerhalb des Anschlussgehäuse (22) zugänglichen Arretierhebel (74) und eine mit dem Arretierhebel (74) drehfest verbundene Exzenterscheibe (76) aufweist, wobei die Exzenterscheibe (76) in der Blockierlage direkt oder mittels eines Arretierelements, insbesondere einer flexiblen Zunge des Anschlussgehäuses (22), gegen den Rotationsabschnitt (18), insbesondere das vierte Getriebeelement (60), wirkt.

12. Reinigungsvorsatz (10) nach einem der vorherigen Ansprüche, wobei die Getriebeeinrichtung (34), insbesondere das erste Getriebeelement (38) und/oder das zweite Getriebeelement (44), in einem Getriebeabschnitt (50) angeordnet ist, wobei im Getriebeabschnitt (50) ein Schmierreservoir (52), insbesondere Fettreservoir, zum Schmieren der Getriebeeinrichtung (34), insbesondere Tauchschmierung, vorgesehen ist.

13. Reinigungsvorsatz (10) nach einem der vorherigen Ansprüche, wobei der Rotationabschnitt (18) mittels einer Klips-Pressverbindung am Anschlussabschnitt (12) drehbar gelagert ist.

14. Reinigungsvorsatz (10) nach einem der vorherigen Ansprüche, wobei im Anschlussgehäuse (22) ein Gitterelement (82), insbesondere ein Rippengitter, zum Auffangen von angesaugten Teilen vorgesehen ist.

15. Reinigungsvorsatz (10) nach einem der vorherigen Ansprüche, wobei der Reinigungsvorsatz (10) ein Reinigungselement (20) aufweist, welches ein Bürstenelement (84) zum Kontaktieren der zu reinigenden Teile und/oder ein Trichterelement (86) zur Querschnittsvergrößerung einer Ansaugleitung aufweist.

16. Saugvorrichtung (100) umfassend:
- eine Saugleitung (16),
- einen Saugantrieb zum Erzeugen eines durch die Saugleitung (16) entlang einer Saugrichtung (14) strömenden Saugstroms,
- einen Reinigungsvorsatz (10) nach einem der vorherigen Ansprüche, wobei der Reinigungsvorsatz (10) vor und/oder in der Saugleitung (16) anordenbar oder angeordnet ist, und wobei der Reinigungsvorsatz (10) mittels eines durch die Saugleitung (16) strömenden Saugstroms antreibbar ist.

## Claims

1. Cleaning attachment (10) for a suction apparatus (100),
comprising a connecting portion (12) for arrangement on and/or in a suction line (16) of the suction apparatus (100) and
comprising a rotating portion (18) rotatably arranged on the connecting portion (12) for receiving a cleaning element (20),
wherein the connecting portion (12) has a connection housing (22) and a drive device (32) which is rotatably mounted in the connection housing (22) about a suction direction (14) for driving the rotating portion (18), wherein the drive device (32) and the rotating portion (18) are connected by means of a gear device (34) for reducing the rotational speed of the drive device (32).

2. Cleaning attachment (10) according to claim 1, wherein the drive device (32) is designed as an impeller or a propeller.

3. Cleaning attachment (10) according to claim 1 or 2, wherein the drive device (32) is connected for conjoint rotation with a drive shaft (36) that is rotatably mounted in the connection housing (22).

4. Cleaning attachment (10) according to claim 3, wherein a first gear element (38), in particular a worm element, is arranged for conjoint rotation on the drive shaft (36).

5. Cleaning attachment (10) according to claim 4, wherein the first gear element (38) cooperates with a second gear element (44), in particular a gearwheel or worm wheel, which is arranged for conjoint rotation on an intermediate shaft (48), for power transfer.

6. Cleaning attachment (10) according to claim 5, wherein a third gear element (58), in particular a bevel gear, is arranged for conjoint rotation on the intermediate shaft (48).

7. Cleaning attachment (10) according to any of claims 4 to 6, wherein a fourth gear element (60), in particular a bevel gear toothing, is arranged for conjoint rotation on the rotating portion (18) and cooperates with the third gear element (58) for power transfer.

8. Cleaning attachment (10) according to any of the preceding claims, wherein a braking device (66), in particular an eddy current brake, is provided in the connection housing (22) for braking the drive device (32) and/or the rotating portion (18).

9. Cleaning attachment (10) according to claim 8, wherein the braking device (66) comprises a brake disk (68), in particular a metal disk, which is connected for conjoint rotation with the drive device (32), and at least one magnetic element (70), in particular a neodymium magnet, which interacts with the brake disk (68).

10. Cleaning attachment (10) according to any of the preceding claims, wherein a locking device (72) is provided in the connection housing (22), which locking device is displaceable between a blocking position for blocking the rotation of the rotating portion (18) and a release position for allowing the rotation of the rotating portion (18).

11. Cleaning attachment (10) according to claim 10, wherein the locking device (72) has a locking lever (74) accessible from outside the connection housing (22) and an eccentric sheave (76) connected for conjoint rotation with the locking lever (74), wherein, in the blocking position, the eccentric sheave (76) acts directly or by means of a locking element, in particular a flexible tongue of the connection housing (22), against the rotating portion (18), in particular the fourth gear element (60).

12. Cleaning attachment (10) according to any of the preceding claims, wherein the gear device (34), in particular the first gear element (38) and/or the second gear element (44), is arranged in a gear portion (50), wherein, in the gear portion (50), a lubrication reservoir (52), in particular a grease reservoir, is provided for lubricating the gear device (34), in particular by splash lubrication.

13. Cleaning attachment (10) according to any of the preceding claims, wherein the rotating portion (18) is rotatably mounted on the connecting portion (12) by means of a clip-type press-fit connection.

14. Cleaning attachment (10) according to any of the preceding claims, wherein, in the connection housing (22), a grid element (82), in particular a ribbed grid, is provided for collecting suctioned parts.

15. Cleaning attachment (10) according to any of the preceding claims, wherein the cleaning attachment (10) has a cleaning element (20) which has a brush element (84) for contacting the parts to be cleaned and/or a funnel element (86) for enlarging the cross section of a suction line.

16. Suction apparatus (100) comprising:
- a suction line (16),
- a suction drive for generating a suction flow which flows through the suction line (16) in a suction direction (14),
- a cleaning attachment (10) according to any of the preceding claims, wherein the cleaning attachment (10) can be or is arranged in front of and/or in the suction line (16), and wherein the cleaning attachment (10) can be driven by means of a suction flow which flows through the suction line (16).

## Revendications

1. Tête de nettoyage (10) pour un dispositif d'aspiration (100),
comportant une section de raccordement (12) permettant la disposition sur et/ou dans une conduite d'aspiration (16) du dispositif d'aspiration (100), et
comportant une section de rotation (18) disposée de manière à pouvoir tourner sur la section de raccordement (12) et permettant la réception d'un élément de nettoyage (20),
dans laquelle la section de raccordement (12) présente un boîtier de raccordement (22) et un appareil d'entraînement (32) monté dans le boîtier de raccordement (22) de manière à pouvoir tourner autour d'une direction d'aspiration (14) pour l'entraînement de la section de rotation (18), dans laquelle l'appareil d'entraînement (32) et la section de rotation (18) sont reliés au moyen d'un appareil à engrenages (34) pour la réduction de vitesse de rotation de l'appareil d'entraînement (32).

2. Tête de nettoyage (10) selon la revendication 1, dans laquelle l'appareil d'entraînement (32) est réalisé sous forme de turbine ou d'hélice.

3. Tête de nettoyage (10) selon la revendication 1 ou 2, dans laquelle l'appareil d'entraînement (32) est relié de manière solidaire en rotation à un arbre d'entraînement (36) monté de manière à pouvoir tourner dans le boîtier de raccordement (22).

4. Tête de nettoyage (10) selon la revendication 3, dans laquelle un premier élément formant engrenage (38), en particulier un élément de vis sans fin, est disposé de manière solidaire en rotation sur l'arbre d'entraînement (36).

5. Tête de nettoyage (10) selon la revendication 4, dans laquelle le premier élément formant engrenage (38) coopère avec un deuxième élément formant engrenage (44), en particulier une roue dentée ou une roue tangente, disposé de manière solidaire en rotation sur un arbre intermédiaire (48), pour la transmission de puissance.

6. Tête de nettoyage (10) selon la revendication 5, dans laquelle un troisième élément formant engrenage (58), en particulier une roue conique, est disposé de manière solidaire en rotation sur l'arbre intermédiaire (48).

7. Tête de nettoyage (10) selon l'une des revendications 4 à 6, dans laquelle un quatrième élément formant engrenage (60), en particulier un engrènement de roue conique, est disposé de manière solidaire en rotation sur la section de rotation (18), lequel coopère avec le troisième élément formant engrenage (58) pour la transmission de puissance.

8. Tête de nettoyage (10) selon l'une des revendications précédentes, dans laquelle un appareil de freinage (66), en particulier un frein à courants de Foucault, est prévu dans le boîtier de raccordement (22) pour le freinage de l'appareil d'entraînement (32) et/ou de la section de rotation (18).

9. Tête de nettoyage (10) selon la revendication 8, dans laquelle l'appareil de freinage (66) présente un disque de frein (68), en particulier un disque métallique, relié de manière solidaire en rotation à l'appareil d'entraînement (32), et au moins un élément magnétique (70), en particulier un aimant au néodyme, coopérant avec le disque de frein (68).

10. Tête de nettoyage (10) selon l'une des revendications précédentes, dans laquelle un appareil d'arrêt (72) est prévu dans le boîtier de raccordement (22), lequel appareil d'arrêt peut être déplacé entre une position de blocage pour le blocage de la rotation de la section de rotation (18) et une position de libération pour la libération de la rotation de la section de rotation (18).

11. Tête de nettoyage (10) selon la revendication 10, dans laquelle l'appareil d'arrêt (72) présente un levier d'arrêt (74) accessible depuis l'extérieur du boîtier de raccordement (22) et un disque excentrique (76) relié de manière solidaire en rotation au levier d'arrêt (74), dans laquelle le disque excentrique (76) agit dans la position de blocage directement ou au moyen d'un élément d'arrêt, en particulier d'une languette flexible du boîtier de raccordement (22), contre la section de rotation (18), en particulier le quatrième élément formant engrenage (60).

12. Tête de nettoyage (10) selon l'une des revendications précédentes, dans laquelle l'appareil à engrenages (34), en particulier le premier élément formant engrenage (38) et/ou le deuxième élément formant engrenage (44), est disposé dans une section pour engrenages (50), dans laquelle un réservoir de lubrification (52), en particulier un réservoir de graisse, est prévu dans la section pour engrenages (50) pour la lubrification de l'appareil à engrenages (34), en particulier une lubrification par immersion.

13. Tête de nettoyage (10) selon l'une des revendications précédentes, dans laquelle la section de rotation (18) est montée de manière à pouvoir tourner sur la section de raccordement (12) au moyen d'une liaison par clipsage et compression.

14. Tête de nettoyage (10) selon l'une des revendications précédentes, dans laquelle un élément formant grille (82), en particulier une grille à nervures, est prévu dans le boîtier de raccordement (22) pour la collecte de pièces aspirées.

15. Tête de nettoyage (10) selon l'une des revendications précédentes, dans laquelle la tête de nettoyage (10) présente un élément de nettoyage (20) qui présente un élément formant brosse (84) pour la mise en contact des pièces à nettoyer et/ou un élément formant entonnoir (86) pour l'augmentation de la section transversale d'une conduite d'aspiration.

16. Dispositif d'aspiration (100) comprenant:
- une conduite d'aspiration (16),
- un entraînement d'aspiration pour la génération d'un courant d'aspiration s'écoulant à travers la conduite d'aspiration (16) le long d'une direction d'aspiration (14),
- une tête de nettoyage (10) selon l'une des revendications précédentes, dans lequel la tête de nettoyage (10) peut être disposée ou est disposée en amont et/ou dans la conduite d'aspiration (16), et dans lequel la tête de nettoyage (10) peut être entraînée au moyen d'un courant d'aspiration s'écoulant à travers la conduite d'aspiration (16).
